# EUROPÄISCHE PATENTSCHRIFT

(11) **EP 1 152 806 B1**
(45) Veröffentlichungstag und Bekanntmachung des Hinweises auf die Patenterteilung: **29.12.2004**
(21) Anmeldenummer: 00903483.6
(22) Anmeldetag: 23.02.2000
(51) Int. Cl.: A63C 9/00

(54) **SKIFÜHRUNGSDRUCKVERSTÄRKER-PLATTE (SNOW-SPEED)**
SKI GUIDE PRESSURE INTENSIFIER PLATE (SNOW-SPEED)
PLAQUE DE RENFORCEMENT DE LA PRESSION SUR LA PARTIE DE GUIDAGE DU SKI

(30) Priorität: 24.02.1999 EP 99103597
(43) Veröffentlichungstag der Anmeldung: 14.11.2001
(73) Patentinhaber: Bünter, Roland, 8856 Tuggen (CH)
(72) Erfinder: Bünter, Roland, 8856 Tuggen (CH)
(74) Vertreter: Patentanwälte Feldmann & Partner AG
(86) Internationale Anmeldenummer: PCT/CH2000/000097
(87) Internationale Veröffentlichungsnummer: WO 2000/050128

(56) Entgegenhaltungen:
- EP-A- 0 230 989
- EP-A- 0 607 544
- EP-A- 0 685 244
- WO-A-99/07450
- US-A- 4 979 761

## Beschreibung

Durch eine in der Neigung nach vorne und in der Höhe fixen oder verstellbaren Skibindungsmontage-Platte wird der Druck auf dem vorderen Führungsteil des Skis erhöht. Dies verleiht dem Ski eine gewisse Aggressivität. Dadurch, dass die Skibindungsmontage-Platte durch ein Zwei-Punkt-Auflage-Arretierungs-System auf dem Ski befestigt wird, erhält der Ski ein freies Biegemoment, wodurch der Ski mit Dynamik und einer grossen Laufruhe ausgestattet wird. Eine Keilfunktion und ein Kräfte-Übertragungs-System verhindern das Zurückschlagen des Skis durch den Gegendruck, im Bereich der Skibindung. Durch diese Systeme werden auch Vibrationen des Skis gedämpft. Der Ski erhält dadurch besonders auf hartem Schnee eine bissige Griffigkeit. Durch ein Dämpfungs-System werden Vibrationen und Schläge absorbiert. Die Platte kann mit jeder Skibindungsmarke bestückt werden. Sie passt auf jeden Skityp und Skimarke. Die individuelle Einstellmöglichkeit dieser Platte ermöglicht eine Anpassung, die jedem Ski, jedem Fahrstil und jedem technischen Stand des Fahrers gerecht wird. Eine Bindungsplatte für einen Ski offenbart z.B EP 0 685 244.

### Technisches Gebiet

### Allgemeines

Die Skibindungsmontage-Platte wird in verschiedenen Ausführungen hergestellt. Es werden verschiedene Leichtmetall- oder Kunststoff-Profile oder Profile aus anderen Materialien (Rechteckrohr, U-Profil, C-Profil) verwendet, die mit einer Stahlplatte, Kunststoffaser-Platte oder anderen Materialien als Verstärkung unten und oben verleimt sein können. Eine andere Möglichkeit besteht, indem man Gussformen verwendet. Dies ermöglicht eine Bauart, in der die Ästhetik und der Design ausgeprägt werden können.
- **Standard-Ausführung** (Siehe Fig. 7, 8)
   Diese Ausführung kann in der Höhe und in der Neigung nicht eingestellt werden. Sie wird je nach Verwendung hergestellt. Im Weltcup sind zur Zeit 5.5 cm Höhe von Unterkant des Skis bis Unterkant des Skischuhs vorgeschrieben. Für den Carving-Bereich wird eine höhere Version in Betracht gezogen.
   Sie ist mit einem 2-Punkt-Auflage-Arretierungs-System und einem Kräfte-Ausgleichs-System ausgestattet. Zusätzlich kann sie mit einem Dämpfungs-System bestückt werden.
   Sie ist mit oder ohne Längenausgleichs-Rollen ausgestattet.
- **Verstellbare-Ausführung** (Siehe Fig. 1, 2)
   Diese Ausführung kann in der Höhe, in der Neigung, und in der Länge eingestellt werden. Sie beinhaltet immer ein 2-Punkt-Auflage-Arretierungs-System, und kann je nach Verwendung mit einem Kräfte-Übertragungs-System oder einer Keilfunktion oder in Kombination mit beiden Systemen und einem Dämpfungs-System ergänzt werden.
- **Ausführung in Skibindung integriert** (Siehe Fig.9, 10) Diese Ausführung ist gleich wie die Standard-Ausführung oder die verstellbare Ausführung, jedoch direkt in die Skibindung integriert. Die Skibindungsmontage-Platte ist zugleich die Führungsschiene für die Verstellung der Skibindung.
- **Ausführung in einem Stück**
   Diese Ausführung ist gleich wie die Standard-Ausführung oder die verstellbare Ausführung, oder die Ausführung in Skibindung integriert. Sie ist jedoch aus einem Stück angefertigt. Damit ist folgendes gemeint, wenn die Befestigung auf dem Ski und auf der Skibindungsmontage-Platte mit Kunststoffschrauben übertragen werden kann, könnte auch die ganze Einrichtung aus Kunststoff oder aus anderen Materielien aus einem Stück angefertigt sein. Damit ist nicht gemeint, dass die Skibindungsmontage-Platte nicht aus mehreren Bestandteilen, wie z. Bsp. Höhenverstellungsschrauben, Längenausgleichswagen usw. besteht, sondern, dass sie mit den Arretierungsteilen auf dem Ski, ein Kunststoffguss oder ein Guss aus anderen Materialien ist.
- **Ausführung für Snow-Boards**
   Diese Ausführung ist gleich wie die Standard-Ausführung oder die verstellbare Ausführung, jedoch der Breite des Snow-Boards angepasst.

### 1. Zwei-Punkt-Auflage-Arretierungs-System (Siehe Fig. 3)

Das Zwei-Punkt-Auflage-Arretierungs-System verleiht dem Ski ein freies Biegemoment. Das heisst, der Ski hat auf seiner ganzen Länge, auch im Bereich der Bindung die Möglichkeit sich frei durchzubiegen. Mit "Zwei-Punkt" wir die Auflage vorne und hinten am Ski bezeichnet, an denen die Skibindungsmontage-Platte mittels einem Längenausgleichswagen und über eine starre Befestigung befestigt, und nicht die Montagepunkte der Platte, deren Anzahl je nach Bauart verschieden sein können.

### 1.1 Längenausgleich (Siehe Fig. 33, Kräfte-Übertragungs-Funktion)

Durch die Krafteinwirkung F6 hinten und vorne am Ski entsprechend der Kurve erhält der Ski ein Biegemoment, Dies erfordert einen Längenausgleich bis zu 8 mm, gegenüber der Skibindungsmontage-Platte. Dieser Längenausgleich wird auf zwei Arten gewährleistet.
- **Bauart RSP (Rohre, Scharnieren oder Pantograph)** (Siehe Fig. 1)
   Diese Bauart wird mit Rohren oder Scharnieren aus Leichtmetall oder Kunststoff oder anderen Materialien gebaut, indem ein Fixpunkt (D) und drei Drehpunkte (A,B,C) eingesetzt werden. Diese Drehpunkte (A,B,C) ermöglichen einen Längenausgleich. Der Fixpunkt (D) dient zur Fixation der Skibindungsmontage-Platte. Der Fixpunkt kann an einem beliebigen Punkt (A,B,C,D) je nach Verwendung definiert werden.
- **Bauart LAW (Längenausgleichswagen)** (Siehe Fig. 2)
   Diese Bauart zeichnet sich durch den Einsatz eines Längenausgleichswagens aus, der in der Skibindungsmontage-Platte je nach Bauart, vorne oder hinten eingesetzt wird. Der Längenausgleichswagen reagiert auf Krafteinwirkungen, die nur vorne am Ski einwirken, sowie auf Krafteinwirkungen, die nur hinten am Ski einwirken, sowie auf Krafteinwirkungen, die sowohl vorne als auch hinten einwirken. Dieser Längenausgleich ist die Grundlage für die Realisierung einer Keilfunktion. Sie wird in Leichtmetall oder in anderen Materialien angefertigt.

### 1.2 Drehpunkt entsprechend dem Hebelgesetz (Siehe Fig. 36, Kräfteausgleich-entsprechend dem Hebelgesetz)

Sobald der Ski durchgebogen wird entsteht an der Skibindungsmontage-Platte vorne und hinten ein Drehpunkt entsprechend dem Hebelgesetz. (Siehe Fig. 33 Kräfte-Übertragungs-Funktion) Damit dieser Drehpunkt gewährleistet werden kann, werden je nach Verwendung zwei verschiedene Bauarten eingesetzt
- **Längenausgleichswaden mit Stahlschrauben** (Siehe Fig. 22)
   Die Stahlschrauben zur Befestigung der Skibindungsmontage-Platte auf dem Ski, werden mit zwei Aluminium oder Stahlplättchen oder anderen Materialien, die sich in achsialer Richtung bewegen können, gelagert. Diese Plättchen werden über drei Aluminium-oder Stahlträger oder anderen Materialien, mittels zweier Achsen, auf Rollen geführt.
- **Längenausgleichswagen mit Kunststoffschrauben** (Siehe Fig. 23)
   Die Kunststoffschrauben zur Befestigung der Skibindungsmontage-Platte auf dem Ski ermöglichen durch ihre Elastizität, dass sich der Längenausgleichswagen in der Neigung dem Biegemoment anpassen kann. Zur Erhaltung der Festigkeit werden grössere Schrauben eingesetzt.
   (Siehe Fig. 2, Anordnung der Funktionen)

### 1.3 Wirkung der Führungsdruckpunkte (Siehe Fig. 35)

Die Skiführung, die Vibrationen und die Laufruhe vorne und hinten, sind von der Position der Führungsdruckpunkte abhängig. Der Führungsdruckpunkt FD1 ist massgebend für die Einführung des Schwunges. Er wird auf dem Ski weiter vorne angesetzt. Der Führungsdruckpunkt FD2 ist massgebend für die Führungsphase oder Schlussphase des Schwunges. Er wird auf dem Ski weiter nach hinten gesetzt. Dies bewirkt eine konsequentere Skiführung, weniger Vibrationen und eine grössere Laufruhe.

### 1.4 Einstellung der Führungsdruckpunkte

Für die Justierung des Führungsdruckpunktes FD1 und FD2, respektiv Befestigung der Skibindungsmontage-Platte auf dem Ski, sind in der Platte verschiedene Bohrungen oder ein Schlitz vorgesehen, so dass über eine Stellschraube eine beliebige Position eingestellt werden kann. Diese Positionen liegen für den vorderen Führungsdruckpunkt FD1 im Bereich von 25 cm bis 50 cm, gemessen vom Montagepunkt mitte Skischuh, bis zum vorderen Führungsdruckpunkt FD1 und für den hinteren Führungsdruckpunkt FD2 im Bereich von 25 cm bis 40 cm, gemessen vom Montagepunkt mitte Skischuh, bis zum hinteren Führungsdruckpunkt FD2.

### 1.5 Kräfteausgleich entsprechend dem Hebelgesetz (Siehe Fig. 36)

Mit dem Eigengewicht und der Zentrifugalkraft F3 in der Kurve und dem Gegendruck F4 vom Boden bzw. Schnee entstehen Kräfte entsprechend dem Hebelgesetz, aufgrund dessen sich die beiden Kräfte F3 und F4 gegenseitig ausgleichen. Dies wirkt sich auf die Vibrationen und Schläge günstig aus. Man kann sich einer zusätzlich erhöhten Laufruhe des Skis erfreuen.

### 1.6 Kräfteausgleich mittels Kräfte-Übertragungs-Funktion oder Keilfuntion (Siehe Fig. 33, 34)

Durch den Gegendruck F4 wird das freie Biegemoment im Bereich der Bindung ungünstig beeinflusst. Diese negative Wirkung wird durch ein Kräfte-Übertragungs-System oder einer Keilfunktion oder in Kombination beider Systeme verhindert.

### 2. Kräfte-Übertragungs-System

### 2.1 Kräfte-Übertragungs-Funktion (Siehe fig.33)

Das freie Biegemoment wird über die Kräfte-Übertragungs-Funktion gewährleistet, indem die Krafteinwirkung F6 entsprechend der Kurve über einen Drehpunkt, entsprechend dem Hebelgesetz, in eine resultierende Kraft F5 umgewandelt wird, die den Gegendruck F4 aufhebt. Die Länge der Kräfte-Übertragungs-Laschen wird aufgrund des Kräfteverhältnisses entsprechend dem Hebelgesetz definiert. Mit einer Stellschraube wird die Höhe eingestellt und eine Feinanpassung des Skis vorgenommen.
Diese System bewirkt zusätzlich zum freien Biegemoment, weniger Vibrationen und somit eine bessere Griffigkeit, besonders auf hartem Schnee.

### 2.2 Bauart des Kräfte-Übertragungs-Systems (Siehe Fig. 32)

Die Kräfte-Übertragungs-Laschen werden in Leichtmetall oder Kunststoff oder anderen Materialien angefertigt und am vorderen Teil, respektive hinteren Teil des Skis, fest verschraubt. Eine Kunststoff U-Scheibe gewährleistet ein leichtes Biegemoment. Durch das Biegemoment des Skis entsteht zwischen der Lasche und dem Ski ein Längenunterschied von bis ca. 2mm. Dieser Längenausgleich ist in den Laschen mittels Längsnuten in Richtung Skimitte, eingefräst. Die Befestigung erfolgt mit speziellen Flachkopf-schaftschrauben und einer Kunststoff U-Scheibe, um ein leichtes Biegemoment und eine kleinere Reibung für den Längenausgleich zu gewährleisten. Anstatt der Kunststoff U-Scheibe, kann die Reibung mit einer Rolle, die in einer Nut quer zum Längenausgleich läuft, aufgehoben werden.

### 3. Hubübersetzung (Siehe Fig. 30, 31)

Die Hubübersetzung übersetzt die Reaktionskraft des Längenausgleichswagens von bis max. 8 mm, auf einen Hub von ca. 30 mm. Je nach Bauart der Keilfunktion wird diese in eine Mitlauf oder Gegenlauf Richtung übersetzt. Sie kann je nach Bedarf der Keilfunktion an verschiedenen Positionen in der Platte montiert sein. Die Kräfteübertragung erfolgt über Leichtmetall-oder aus anderen Materialien angefertigten Laschen, die entsprechend dem Hebelgesetz angeordnet sind.

### 3.1 Hubübersetzung mit Zahnradgetriebe

Die Kraftübertragung wird über ein Zahnradgetriebe mit Zahnstange aus Kunststoff oder anderen Materialien, übertragen.

### 3.2 Hubübersetzung mit Zug oder Druckfeder (Siehe Fig. 2)

Um dem Beharrungsvermögen des ganzen Systems des Skis entgegen zu wirken, kann auf die Kraftübertragungs-Hebel eine Zug- oder Druckfeder angesetzt werden.

### 3.3 Hubübersetzung mit implementiertem Keil (Siehe Fig. 29)

In der Hubübersetzung ist eine Keilfunktion aus Leichtmetall oder anderen Materialien mit implementiert, um ein Zurückschlagen der Kräfte zu verhindern. Dies ist für den Einsatz eines Pantographen aus Leichtmetall oder anderen Materialien erforderlich.

### 4. Keilfunktion (Siehe Fig. 34)

Die Keilfunktion hebt das ungünstige Biegemoment auf, das durch den Gegendruck F4 entsteht. Ausgangspunkt ist der Längenausgleichswagen, der auf die kleinste Krafteinwirkung F6 entsprechend der Kurve reagiert. (Reaktionsweg bis ca. 8 mm) Dieser Weg von 1-8 mm wird über eine Hubübersetzung auf max. 30 mm übersetzt.
Die 30 mm entsprechen der max. benötigten Keilbewegung. Der Keil hat eine Neigung von 15 Grad und somit eine gute Vorausetzung, für die Kräfteübertragung auf die Stellschraube. Diese wird für die Höheneinstellung und für eine Feinanpassung des Skis benötigt.
Umgekehrt wirkt die Gegenkraft F4 vom Boden resp. Schnee im Winkel von 75 Grad auf den Keil und ist somit nicht imstande den Keil zu beeinflussen. Somit ist die Rückschlagskraft eliminiert. Das freie Biegemoment wird durch den Keil, der entsprechend dem Radius des Skis, die Stellschraube ausfährt, gewährleistet. Das bedeutet keine Vibrationen und somit eine bessere Griffigkeit besonders auf hartem Schnee.
Je nach Verwendung werden verschiedene Bauarten in Leichtmetall oder Kunststoff oder anderen Materialien eingesetzt.

### 4.1 Keilvariante 1 (Siehe Fig. 25)

Der Hub von max. 30 mm wird von der Hubübersetzung übernommen und auf einen Wagen mit Rollen transferiert, an dem, auf beiden Seiten ein Keil von 15 Grad angefräst ist. Dieser Wagen ist aus Leichtmetall oder Kunststoff oder anderen Materialien angefertigt. Die Stellschraube wird über einen Hebelarm aus Leichtmetall oder Kunststoff oder anderen Materialien, der vom Keil her, über eine Rolle betätigt wird und an der Skibindungsmontage-Platte über ein Gelenk befestigt ist, ausgefahren. Der Ausfahrweg wird über die Länge des Hebelarmes, entsprechend dem Hebelgesetz definiert.

### 4.2 Keilvariante 2 (Siehe Fig. 26)

Der Hub von max. 30 mm wird von der Hubübersetzung auf einen Keil aus Leichtmetall oder anderem Material, der auf Rollen geführt ist, transferiert. Dieser betätigt eine Rolle die in einem Rundprofil aus Leichtmetall, oder anderem Material eingebaut ist. Das Rundprofil ist in eine Verbindungsplatte aus Leichtmetall oder anderem Material eingeschraubt, die über eingepresste Hülsen, aus Leichtmetall oder anderen Materialien, die Stellschraube betätigen. Die Hülsen aus Leichtmetall oder aus anderen Materialien laufen in Kunststofftagem, die in der Skibindungsmontage-Platte eingepresst sind.

### 4.3 Keilvariante 3 (Siehe Fig. 27)

Der Hub von max. 30 mm wird von der Hubübersetzung auf zwei Keile aus Leichtmetall oder anderen Materialien transferiert, die auf Rollen geführt sind. Diese betätigen Rollen, die mittels eines U-Profils aus Leichtmetall oder anderen Materialien, unterhalb der Skibindungsmontage-Platte miteinander verbunden sind. Über dieses U-Profil werden die Stellschrauben, die in Hülsen aus Leichtmetall oder anderen Materialien montiert sind, betätigt. Diese Hülsen laufen in Kunststofflagem, die in der Skibindungsmontage-Platte eingepresst sind. Die Stellschrauben, dürfen bei der Keilvariante 2 und der Keilvariante 3 im Ruhezustand nicht mehr als 15 mm von der Skibindungsmontage-Platte hervorstehen, ansonsten sie den Skischuh berühren. Somit ist der Hub auf ca. 12 mm eingeschränkt. Der Keilweg muss in der oberen Wandung der Skibindungsmontage-Platte ausgeschnitten sein. Dies erübrigt sich, wenn man ein höheres Profil wählt. Dann kann auch ein grösserer Hub gewährleistet werden.

### 5. Höhenverstellung (Siehe Fig. 4)

Durch die Höhenverstellung der Skibindungsmontage-Platte ergibt sich ein Hebelgesetz, das bewirkt, dass man mehr Druck auf den vorderen Führungsteil des Skis geben kann. Die Folgen davon sind eine präzisere Schwungeinführung, eine bessere Stabilität und bessere Führungseigenschaften des Skis.

Die Höhenvestellung wird in Leichtmetall oder Kunststoff oder in anderen Materialien, in folgenden Varianten angefertigt.

### 5.1 Höhenverstellung mit Bolzen (Siehe Fig. 11)

Sie ist mit der Bauart RSP realisiert. (Siehe Fig. 1)
Die vordere und hintere Befestigung besteht aus Rohren, die mit verschiedenen Höhenverstellungs-Löchem versehen sind, so dass sie ineinander, an verschiedenen Positionen durch einen Höhenverstellungs-Bolzen arretiert werden können.

### 5.2 Höhenverstellung mit Gewinde (Siehe Fig. 12)

Sie ist mit der Bauart RSP realisiert. (Siehe Fig. 1)
Die vordere und hintere Befestigung besteht aus zwei Rohren, die einseitig mit einem Feingewinde versehen sind, so dass sie ineinander verschraubt werden können. Die Arretierung an der Skibindungsmontage-Platte und am Ski ist zugleich die Höhenarretierung, indem die Rohre mit den Gewinden nicht mehr gedreht werden können.

### 5.3 Höhenverstellung mit Drehscheibe (Siehe Fig. 13)

Sie ist mit der Bauart RSP realisiert. (Siehe Fig. 1)
Bei dieser Variante ist ein Rohr mit einem Aussen-Gewinde vorgesehen. In der Skibindungsmontage-Platte ist eine Drehscheibe mit innengewinde, so angebracht, dass diese für die Höhenverstellung gedreht werden kann.

### 5.4 Höhenverstellung mit Drehknopf (Siehe Fig. 14)

Sie ist mit der Bauart RSP realisiert. (Siehe Fig. 1)
Diese Variante weicht von der Variante 5.3 Höhenverstellung mit Drehscheibe, (Siehe Fig. 13) insofern ab, indem die Drehscheibe für die Höheneinstellung, mit einem Drehknopf ausgewechselt wird, der mit einem Seegering in der Skibindungsmontage-Platte befestigt wird.

### 5.5 Höhenverstellung mit Drehknopf (Siehe Fig. 15)

Sie ist mit der Bauart RSP realisiert. (Siehe Fig. 1)
Diese Variante weicht von der Variante 5.4 Höhenverstellung mit Drehknopf, (Siehe Fig. 14) insofern ab, indem der Drehknopf innerhalb der Skibindungsmontage-Platte mit einem Seegering befestigt wird. Der Drehknopf wird über einen Exzenter arretiert. Die Befestigung auf dem Ski ist innen am Rohr angebracht.

Die Fig. 19, 20, 21 zeigen Varianten in der, der Federdruck eingestellt werden kann. Hier erfolgt die Höheneinstellung über einen Stahlstift, mit dem man den Federweg begrenzt.

### 5.6 Arretierung auf dem Ski

Die Arretierung auf dem Ski erfolgt mit Laschen, wie in der Höhenverstellung 5.1 mit Bolzen (Siehe Fig. 11), oder einem Befestigungsbock der innen am Rohr ist, (Siehe Fig. 12), oder einem runden Flansch, (Siehe Fig. 13), und Bolzen oder Schrauben oder Schneliverschfuss, so dass sich die Rohre leicht neigen können. Dazu ist eine leichte Anfräsung an den Rohren vorgesehen. Der Fixpunkt wird dadurch definiert, dass man keine Anfräsung an den Rohren für das Neigen vorsieht.

### 5.7 Höhenverstellung mittels Scharnieren (Siehe Fig. 16)

Sie ist mit der Bauart RSP realisiert. (Siehe Fig. 1)
Die vorderen und hinteren Befestigungen bestehen aus Scharnieren aus Leichtmetall oder anderen Materialien, die an der Skibindungsmontage-Platte und am Ski so befestigt sind, dass diese mit Hilfe verschiedener Höhenverstellungs-Löchem an verschiedenen Positionen zusammengeschraubt werden können. Die Definition des Fixpunktes erfolgt über die Befestigung mit einem Winkel.

### 5.8 Höhenverstellung mit Scharnieren und Dämpfungseffekt mittels Schenkel- oder Druckfeder (Siehe Fig. 18)

Sie ist mit der Bauart RSP realisiert. (Siehe Fig. 1)
Die Scharnieren sind so angeordnet, dass sich die Skibindungsmontage-Platte in der Höhe bewegen kann. Die Höheneinstellung erfolgt über eine Höhen-Arretierungs-Schraube.

### 5.9 Höhenverstellung mittels einem Längenausgleichswagen und Stahlschrauben (Siehe Fig. 22)

Sie ist mit der Bauart LAW realisiert. (Siehe Fig. 2)
Die Höheneinstellung der Skibindungsmontage-Platte vorne oder hinten, erfolgt über Stahlschrauben, die in einem Längenausgleichswagen, über bewegliche Plättchen aus Leichtmetall oder anderen Materialien und Trägem auf Rollen geführt sind. Die Befestigung vorne und hinten am Ski, erfolgt über eine Befestigungs-Platte, oder mit Ensat-Büchsen, die direkt im Ski eingedreht sind und ein Innengewinde besitzen, oder über Kräfte-Übertragungs-Laschen. (Siehe Fig. 32, Kräfte-Übertragungs-System)

### 5.10 Höhenverstellung mittels einer starren Befestigung und Stahlschrauben (Siehe Fig. 24)

Sie ist mit der Bauart LAW realisiert. (Siehe Fig. 2)
Auf der Gegenseite des Längenausgleichswagens auf der Skibindungsmontage-Platte vorne oder hinten, erfolgt eine starre Befestigung mit Stahlschrauben, die so angebracht sind, dass sie über eine bewegliche Platte, dem Biegemoment des Skis nachgeben.

### 5.11 Höhenverstellung mittels einem Längenausgleichswagen und Kunststoffschrauben (Siehe Fig. 23)

Sie ist mit der Bauart LAW realisiert. (Siehe Fig. 2)
Die Höheneinstellung der Skibindungsmontage-Platte vorne oder hinten, erfolgt über Kunststoffschrauben, die eine leichte Elastizität verfügen und somit keinen beweglichen Teil im Längenausgleichswagen benötigen.

### 5.12 Höhenverstellung mittels einer starren Befestigung und Kunststoffschrauben (Siehe Fig. 24)

Sie ist mit der Bauart LAW realisiert. (Siehe Fig. 2)
Auf der Gegenseite des Längenausgleichswagens, auf der Skibindungsmontage-Platte vorne oder hinten, erfolgt eine starre Befestigung mit Kunst-stoffschrauben über eine Verstärkungs-Platte.

Durch die Befestigung der Skibindungsmontage-Platte mit Kunststoffschrauben vorne und hinten auf dem Ski, wird das Biegemoment des Skis ermöglicht.
Die Befestigungs-Schrauben können in allen Befestigungen, je nach Höheneinstellung ausgewechselt werden.

### 6. Neigungswinket-Verstellung (siehe Fig. 5)

Durch eine Neigung der Skibindungsmontage-Platte bis ca. 20 Grad nach vorne, wird der Druck, durch das eigene Körpergewicht, das sich in der Kurve durch die Flieh- oder Zentrifugalkraft erhöht, auf den vorderen Führungsteil des Skis zusätzlich verstärkt. Es entsteht eine enorme Griffigkeit wodurch die Reaktionsfähigkeit des Skis erhöht wird. Dies ergibt ein traumhaftes Fahren und Sich-hineinlegen-lassen in der Kurve, wie auf Schienen. Dieser Effekt kann beim Carven voll ausgenützt werden.

### 6.1 Neigungswinkel-Einstellung

Die Einstellung der Neigung erfolgt über die gleichen Mechanismen, wie in der Höhenverstellung beschrieben. Sie erfolgt indem, die Skibindungsmontage-Platte im vorderen Teil des Skis niedriger eingestellt wird.

### 7. Dämpfungseffekt (Siehe Fig. 6)

Mit Hilfe eines Dämpfungs-Systems werden Vibrationen und Schläge aufgefangen. Bei einem grossen Sprung, übernimmt das Dämpfungs-System einen grossen Teil der Muskelkraft. Das Skifahren wird weicher und somit leichter in Bezug auf den körperlichen Einsatz. Man kann sich einer besseren Stabilität und Lauffähigkeit des Skis erfreuen, und somit das Tempo erhöhen. Der Dämpfungseffekt erleichtert auch das Auslösen einer Kurve, wodurch sich dieses System für alle Kategorien von Skifahrem eignet.

Das Dämpfungs-System wird in Leichtmetall oder Kunststoff oder aus anderen Materialien in folgenden Varianten angefertigt.

### 7.1 Dämpfungseffekt mittels Feder und Luftzylinder (Siehe Fig. 17, 19, 20, 21)

Sie ist mit der Bauart RSP realisiert. (Siehe Fig. 1)
Die vordere und hintere Befestigung besteht aus zwei Rohren, die in der Grösse so sind, dass sie ineinander gesteckt werden können. Innerhalb der Rohre ist eine Druckfeder für die Dämpfung eingebaut. Das Dämpfungs-System kann zusätzlich mit einer Druckeinstellung ausgerüstet sein. Um einem Rückschlagseffekt entgegen zu wirken, ist ein Ventil vorgesehen, das die Luft innerhalb der Rohre schnell austreten lässt, und dafür sorgt, dass die Luft bei der Entlastung, nur langsam in die Rohre einfliessen kann. Dieser Effekt kann auch über ein Expansions-Gefäss stattfinden, das mit Luft oder Oel funktioniert. Die Höheneinstellung erfolgt über Höhenarretierungs-Schrauben.
An der Skibindungsmontage-Platte und an den Befestigungs-Laschen auf dem Ski, werden die Rohre mit einem Bolzen oder einer Schraube oder einem Schnellverschluss, so arretiert, dass sie sich leicht neigen können. Dazu ist eine leichte Anfräsung an den Rohren vorgesehen. Einer der vier Drehpunkte muss als Fixpunkt definiert werden, indem man keine Anfräsung für das Neigen vorsieht.

### 7.2 Dämpfungseffekt mittels Scharnieren und Schenkel- oder Druckfeder (Siehe Fig. 18)

Sie ist mit der Bauart RSP realisiert. (Siehe Fig. 1)
Die vordere Befestigung besteht aus Scharnieren, die so angeordnet sind, dass ein Fixpunkt D und ein Drehpunkt A gewährleistet sind. Die hintere Befestigung besteht aus Scharnieren, die am Ski und an der Skibindungsmontage-Platte so angeordnet sind, dass zusätzlich zu den Drehpunkten B und C, ein freier Drehpunkt entsteht. Die Federung wird mit Hilfe von Schenkelfedern oder Druckfedern in den Scharnieren oder zwischen Ski und Skibindungsmontage-Platte ermöglicht.
Um einem Rückschlagseffekt entgegen zu wirken, kann ein Expansions-Gefäss eingesetzt werden, das mit Luft oder Oel funktioniert oder ein Stossdämpfer.
Die Höheneinstellung erfolgt über Höhenarretierungs-Schrauben.

### 7.3 Dämpfungseffekt mit 4 Druckfedern (Siehe Fig. 22, 23, 24)

Sie ist mit der Bauart LAW realisiert. (Siehe Fig. 2)
Die Befestigung von Skibindungsmontage-Platte und Ski erfolgen wie bei der Höhenverstellung beschrieben: (Siehe Fig. 22, 23, 24)
5.9 Höhenverstellung mittels einem Längenausgleichswagen und Stahlschrauben
5.10 Höhenverstellung mittels einer starren Befestigung und Stahlschrauben
5.11 Höhenverstellung mittels einem Längenausgleichswagen und Kunststoffschr.
5.12 Höhenverstellung mittels einer starren Befestigung und Kunststoffschrauben
Die Schrauben besitzen jedoch einen Schaft, der im Längenausgleichswagen, respektive in der starren Befestigung so gelagert sind, dass ein Hub erlaubt wird. Die Schrauben werden mit Druckfedern bestückt. Um einer Verkantung im Hub entgegen zu wirken, werden zusätzlich Scharnieren oder Pantographe quer zur Skirichtung eingesetzt.
Um einem Rückschlagseffekt entgegen zu wirken, kann ein Expansions-Gefäss eingesetzt werden, das mit Luft oder Oel funktioniert, oder ein Stossdämpfer.
Die Höheneinstellung erfolgt über Höhenarretierungs-Schrauben.

### 7.4 Dämpfungseffekt mit Pantograph

Sie ist mit der Bauart RSP realisiert. (Siehe Fig. 1) Die Befestigung vorne und hinten auf dem Ski erfolgt mit jeweils einem Pantographen, der quer zur Skirichtung eingebaut wird, so dass ein Fixpunkt und 3 Drehpunkte gewährleistet werden. Diese beiden Pantographen werden mit Druck- oder Zugfedern bestückt. Um einem Rückschlagseffekt entgegen zu wirken, kann ein Expansions-Gefäss eingesetzt werden, das mit Luft oder Oel funktioniert, oder ein Stossdämpfer.
Die Höheneinstellung erfolgt über Höhenarretierungs-Schrauben.

### Ausführungsbeispiele

### 1. Beispiel

Die Skibindungsmontage-Platte ist in der Höhe, in der Neigung und Länge, fix oder verstellbar und immer mit einem Zwei-Punkt-Auflage-Arretierungs-System versehen. Zusätzlich kann sie mit einem Kräfte-Übertragungs-System oder Hubübertragungs-System oder mit einer Keilfunktion oder einem Höhen-Verstellungs-System oder einem Neigungswinkel-Verstellungs-System oder einem Dämpfungs-System oder in Kombination mit den verschiedenen Systemen ausgestattet sein. Sie wird mit Leichtmetall- oder Kunststoff-Profilen oder Profilen aus anderen Materialien (Rechteckrohr, U-Profil, C-Profil) hergestellt, die mit einer Stahlplatte, Kunststoffaser-Platte oder anderen Materialien als Verstärkung unten und oben verleimt sein können. Sie kann auch in Gussformen mit Leichtmetall oder Kunststoff oder anderen Materialien hergestellt sein.
Sie wird mit der Bauart RSP (Rohre, Scharnieren, Pantograph) hergestellt. (Siehe Fig. 1)
Diese Bauart wird mit Rohren oder Scharnieren aus Leichtmetall oder Kunststoff oder anderen Materialien gebaut, indem ein Fixpunkt (D) und drei Drehpunkte (A,B,C) eingesetzt werden. Diese Drehpunkte (A,B,C) ermöglichen einen Längenausgleich. Der Fixpunkt (D) dient zur Fixation der Skibindungsmontage-Platte. Der Fixpunkt kann an einem beliebigen Punkt (A,B,C,D) je nach Verwendung definiert werden.
Oder sie wird mit der Bauart LAW (Längenausgleichswagen) realisiert (Siehe Fig. 2) Diese Bauart zeichnet sich durch den Einsatz eines Längenausgleichswagens aus, der in der Skibindungsmontage-Platte je nach Bauart, vorne oder hinten eingesetzt wird. Der Längenausgleichswagen reagiert auf Krafteinwirkungen, die nur vorne am Ski einwirken, sowie auf Krafteinwirkungen, die nur hinten am Ski einwirken, sowie auf Krafteinwirkungen, die sowohl vorne als auch hinten einwirken. Dieser Längenausgleich ist die Grundlage für die Realisierung einer Keilfunktion. Sie wird in Leichtmetall oder anderen Materialien angefertigt.

### 2. Beispiel

Die Skibindungsmontage-Platte ist mit einem Zweipunkt-Auflage-Arretierungs-System versehen. Das Zwei-Punkt-Auflage-Arretierungs-System verleiht dem Ski ein freies Biegemoment Das heisst, der Ski hat auf seiner ganzen Länge, auch im Bereich der Bindung die Möglichkeit sich frei durchzubiegen. Mit "Zwei-Punkt" wird die Auflage vorne und hinten am Ski bezeichnet, an denen die Skibindungsmontage-Platte (mittels einem Längenausgleichswagen und über eine starre Befestigung, befestigt, und nicht die Montagepunkte der Platte, deren Anzahl je nach Bauart verschieden sein können.

Das Zwei-Punkt-Auflage-Arretierungs-System wird mit der Bauart LAW realisiert. (Siehe Fig. 2) Es ist mit einem Längenausgleichswagen mit Stahlschrauben angefertigt. (Siehe Fig. 22) Die Stahlschrauben zur Befestigung der Skibindungsmontage-Platte auf dem Ski, werden mit zwei Aluminium oder Stahlplättchen oder anderen Materialien, die sich in achsialer Richtung bewegen können, gelagert. Diese Plättchen werden über drei Aluminium-oder Stahlträger oder anderen Materialien, mittels zweier Achsen, auf Rollen geführt.
Auf der Gegenseite des Längenausgleichswagens auf der Skibindungsmontage-Platte vorne oder hinten, erfolgt eine starre Befestigung mit Stahlschrauben, die so angebracht sind, dass sie über eine bewegliche Platte, dem Biegemoment des Skis nachgeben. (Siehe Fig. 24)

Oder das Zwei-Punkt-Auflage-Arretierungs-System wird mit einem Längenausgleichswagen mit Kunststoffschrauben angefertigt. (Siehe Fig. 23)
Die Kunststoffschrauben zur Befestigung der Skibindungsmontage-Platte auf dem Ski ermöglichen durch ihre Elastizität, dass sich der Längenausgleichswagen in der Neigung dem Biegemoment anpassen kann. Zur Erhaltung der Festigkeit werden grössere Schrauben eingesetzt.

Auf der Gegenseite des Längenausgleichswagens, auf der Skiführungsdruckverstärker-Platte vorne oder hinten, erfolgt eine starre Befestigung mit Kunststoffschrauben über eine Verstärkungs-Platte. (Siehe Fig. 24)

Durch die Befestigung der Skibindungsmontage-Platte mit Kunststoffschrauben vorne und hinten auf dem Ski, wird das Biegemoment des Skis ermöglicht. Die Befestigungs-Schrauben können in allen Befestigungen, je nach Höheneinstellung ausgewechselt werden.

Oder das Zwei-Punkt-Auflage-Arretierungs-System wird mit der Bauart RSP realisiert. (Siehe Fig. 1)
Diese Bauart wird in Leichtmetall oder Kunststoff oder in anderen Materialien, in folgenden Varianten angefertigt

### Höhenverstellung mit Bolzen (Siehe Fig. 11)

Die vordere und hintere Befestigung besteht aus Rohren, die mit verschiedenen Höhenverstellungs-Löchem versehen sind, so dass sie ineinander, an verschiedenen Positionen durch einen Höhenverstellungs-Bolzen arretiert werden können. Diese Version kann auch so hergestellt werden, dass sie in der Höhe nicht verstellbar ist.

### Oder Höhenverstellung mit Gewinde (Siehe Fig. 12)

Die vordere und hintere Befestigung besteht aus zwei Rohren, die einseitig mit einem Feingewinde versehen sind, so dass sie ineinander verschraubt werden können. Die Arretierung an der Skibindungsmontage-Platte und am Ski ist zugleich die Höhenarretierung, indem die Rohre mit den Gewinden nicht mehr gedreht werden können.

### Oder Höhenverstellung mit Drehscheibe (Siehe Fig. 13)

Bei dieser Variante ist ein Rohr mit einem Aussen-Gewinde vorgesehen. In der Skibindungsmontage-Platte ist eine Drehscheibe mit Innengewinde, so angebracht, dass diese für die Höhenverstellung gedreht werden kann.

### Oder Höhenverstellung mit Drehknopf (Siehe Fig. 14)

Diese Variante weicht von der Variante Höhenverstellung mit Drehscheibe, insofern ab, indem die Drehscheibe für die Höheneinstellung, mit einem Drehknopf ausgewechselt wird, der mit einem Seegering in der Skibindungsmontage-Platte befestigt wird.

### Oder Höhenverstellung mit Drehknopf (Siehe Fig. 15)

Diese Variante weicht von der Variante Höhenverstellung mit Drehknopf, (Siehe Fig. 14) insofern ab, indem der Drehknopf innerhalb der Skibindungsmontage-Platte mit einem Seegering befestigt wird. Der Drehknopf wird über einen Exzenter arretiert. Die Befestigung auf dem Ski ist innen am Rohr angebracht.
Die Arretierung auf dem Ski erfolgt mit Laschen, wie in der Höhenverstellung mit Bolzen (Siehe Fig. 11), oder einem Befestigungsbock der innen am Rohr ist, (Siehe Fig. 12), oder einem runden Flansch, (Siehe Fig. 13), und Bolzen oder Schrauben oder Schnellverschluss, so dass sich die Rohre leicht neigen können. Dazu ist eine leichte Anfräsung an den Rohren vorgesehen. Der Fixpunkt wird dadurch definiert, dass man keine Anfräsung an den Rohren für das Neigen vorsieht.

### Oder Höhenverstellung mittels Scharnieren (Siehe Fig. 16)

Die vorderen und hinteren Befestigungen bestehen aus Scharnieren aus Leichtmetall oder anderen Materialien, die an der Skibindungsmontage-Platte und am Ski so befestigt sind, dass diese mit Hilfe verschiedener Höhenverstellungs-Löchern an verschiedenen Positionen zusammengeschraubt werden können. Die Definition des Fixpunktes erfolgt über die Befestigung mit einem Winkel.

### Oder Höhenverstellung mit Scharnieren und Dämpfungseffekt mittels Schenkel- oder Druckfeder (Siehe Fig. 18)

Die Scharnieren sind so angeordnet, dass sich die Skibindungsmontage-Platte in der Höhe bewegen kann. Die Höheneinstellung erfolgt über eine Höhen-Arretierungs-Schraube.

### 3. Beispiel

Bei der Skibindungsmontage-Platte liegt der Führungsdruckpunkt FD1 im Bereich von 25 cm bis 50 cm, gemessen vom Montagepunkt mitte des Skischuhs bis zum vorderen Führungsdruckpunkt FD1, und der Führungsdruckpunkt FD2 im Bereich von 25 cm bis 40 cm, gemessen vom Montagepunkt mitte des Skischuhs bis zum hinteren Führungsdruckpunkt FD2. (Siehe Fig. 35)

### 4. Beispiel

Die Skibindungsmontage-Platte ist mit einem Kräfte-Übertragungs-System ausgestattet. (Siehe Fig. 32)
Das freie Biegemoment wird über die Kräfte-Übertragungs-Funktion gewährleistet, indem die Krafteinwirkung F6 entsprechend der Kurve über einen Drehpunkt, entsprechend dem Hebelgesetz, in eine resultierende Kraft F5 umgewandelt wind, die den Gegendruck F4 aufhebt Die Länge der Kräfte-Übertragungs-Laschen wird aufgrund des Kräfteverhältnisses entsprechend dem Hebelgesetz definiert. Mit einer Stellschraube wird die Höhe eingestellt und eine Feinanpassung des Skis vorgenommen. (Siehe Fig. 33, Kräfte-Übertragungs-Punktion)
Dieses System bewirkt zusätzlich zum freien Biegemoment, weniger Vibrationen und somit eine bessere Griffigkeit, besonders auf hartem Schnee.

Die Kräfte-Übertragungs-Laschen werden in Leichtmetall oder Kunststoff oder anderen Materialien angefertigt und am vorderen Teil, respektive hinteren Teil des Skis, fest verschraubt. Eine Kunststoff U-Scheibe gewährteistet ein leichtes Biegemoment. Durch das Biegemoment des Skis entsteht zwischen der Lasche und dem Ski ein Längenunterschied von bis ca. 2mm. Dieser Längenausgleich ist in den Laschen mittels Längsnuten in Richtung Skimitte, eingefräst. Die Befestigung erfolgt mit speziellen Flachkopf-schaftschrauben und einer Kunststoff U-Scheibe, um ein leichtes Biegemoment und eine kleinere Reibung für den Längenausgleich zu gewährleisten. Anstatt der Kunststoff U-Scheibe, kann die Reibung mit einer Rolle, die in einer Nut quer zum Längenausgleich läuft, aufgehoben werden.
(Siehe Fig. 32, Kräfte-Übertragungs-System)

### 5. Beispiel

Die Skibindungsmontage-Platte ist mit einer Hubübersetzung in folgender Bauart ausgestattet. (Siehe Fig. 28, 30, 31)

Die Hubübersetzung übersetzt die Reaktionskraft des Längenausgleichswagens von bis max. 8 mm, auf einen Hub von ca. 30 mm. Je nach Bauart der Keilfunktion wird diese in eine Mitlauf oder Gegenlauf Richtung übersetzt. Sie kann je nach Bedarf der Keilfunktion an verschiedenen Positionen in der Platte montiert sein. Die Kräfteübertragung erfolgt über Leichtmetall-oder aus anderen Materialien angefertigten Laschen, die entsprechend dem Hebelgesetz angeordnet sind.

### Oder Hubübersetzung mit Zahnradgetriebe

Diese Variante ist mit einem Zahnradgetriebe hergestellt.
Die Kraftübertragung wird über ein Zahnradgetriebe mit Zahnstange aus Kunststoff oder anderen Materialien, übertragen.

### Oder die Hubübersetzung ist mit Zug oder Druckfedern ausgestattet.

Um dem Beharrungsvermögen des ganzen Systems des Skis entgegen zu wirken, kann auf die Kraftübertragungs-Hebel eine Zug- oder Druckfeder angesetzt werden.

### Oder die Hubübersetzung ist mit einem mit implementiertem Keil ausgestattet

In der Hubübersetzung ist eine Keilfunktion aus Leichtmetall oder anderen Materialien mit implementiert, um ein Zurückschlagen der Kräfte zu verhindern. Dies ist für den Einsatz eines Pantographen aus Leichtmetall oder anderen Materialien erforderlich. (Siehe Fig. 29)

### 6. Beispiel

Die Skibindungsmontage-Platte ist mit einer Keilfunktion ausgestattet. (Siehe Fig. 34)

Die Keilfunktion hebt das ungünstige Biegemoment auf, das durch den Gegendruck F4 entsteht. Ausgangspunkt ist der Längenausgleichswagen, der auf die kleinste Krafteinwirkung F6 entsprechend der Kurve reagiert. (Reaktionsweg bis ca. 8 mm) Dieser Weg von 1-8 mm wird über eine Hubübersetzung auf max. 30 mm übersetzt. Die 30 mm entsprechen der max. benötigten Keilbewegung. Der Keil hat eine Neigung von 15 Grad und somit eine gute Vorausetzung, für die Kräfteübertragung auf die Stellschraube. Diese wird für die Höheneinstellung und für eine Feinanpassung des Skis benötigt.

Umgekehrt wirkt die Gegenkraft F4 vom Boden resp. Schnee im Winkel von 75 Grad auf den Keil und ist somit nicht imstande den Keil zu beeinflussen. Somit ist die Rückschlagskraft eliminiert. Das freie Biegemoment wird durch den Keil, der entsprechend dem Radius des Skis, die Stellschraube ausfährt, gewährleistet Je nach Verwendung werden verschiedene Bauarten in Leichtmetall oder Kunststoff oder anderen Materialien eingesetzt.

### Keilvariante 1 (Siehe Fig. 25)

Der Hub von max. 30 mm wird von der Hubübersetzung übernommen und auf einen Wagen mit Rollen transferiert, an dem, auf beiden Seiten ein Keil von 15 Grad angefräst ist Dieser Wagen ist aus Leichtmetall oder Kunststoff oder anderen Materialien angefertigt. Die Stellschraube wird über einen Hebelarm aus Leichtmetall oder Kunststoff oder anderen Materialien, der vom Keil her, über eine Rolle betätigt wird und an der Skibindungsmontage-Platte über ein Gelenk befestigt ist, ausgefahren. Der Ausfahrweg wird über die Länge des Hebelarmes, entsprechend dem Hebelgesetz definiert.

### Oder Keilvariante 2 (Siehe Fig. 26)

Der Hub von max. 30 mm wird von der Hubübersetzung auf einen Keil aus Leichtmetall oder anderem Material, der auf Rollen geführt ist, transferiert. Dieser betätigt eine Rolle die in einem Rundprofil aus Leichtmetall, oder anderem Material eingebaut ist Das Rundprofil ist in eine Verbindungsplatte aus Leichtmetall oder anderem Material eingeschraubt, die über eingepresste Hülsen aus Leichtmetall oder anderen Materialien, die Stellschraube betätigen. Die Hülsen aus Leichtmetall oder aus anderen Materialien laufen in Kunststofflagem, die in der Skibindungsmontage-Platte eingepresst sind.

### Oder Keilvariante 3 (Siehe Fig. 27)

Der Hub von max. 30 mm wird von der Hubübersetzung auf zwei Keile aus Leichtmetall oder anderen Materialien transferiert, die auf Rollen geführt sind. Diese betätigen Rollen, die mittels eines U-Profils aus Leichtmetall oder anderen Materialien, unterhalb der Skibindungsmontage-Platte miteinander verbunden sind. Über dieses U-Profil werden die Stellschrauben, die in Hülsen aus Leichtmetall oder anderen Materialien montiert sind, betätigt. Diese Hülsen laufen in Kunststofflaggern, die in der Skibindungsmontage-Platte eingepresst sind. Die Stellschrauben, dürfen bei der Keilvariante 2 und der Keilvariante 3 im Ruhezustand nicht mehr als 15 mm von der Skibindungsmontage-Platte hervorstehen, ansonsten sie den Skischuh berühren. Somit ist der Hub auf ca. 12 mm eingeschränkt. Der Keilweg muss in der oberen Wandung der Skibindungsmontage-Platte ausgeschnitten sein. Dies erübrigt sich, wenn man ein höheres Profil wählt Dann kann auch ein grösserer Hub gewährleistet werden.

### 7. Beispiel

Die Skibindungsmontage-Platte ist mit einer Höhenverstellung (Siehe Fig. 1) ausgestattet.

Die Höhenvestellung wird in Leichtmetall oder Kunststoff oder in anderen Materialien, in folgenden Varianten angefertigt.

### Höhenverstellung mit Bolzen (Siehe Fig. 11)

Sie ist mit der Bauart RSP realisiert. (Siehe Fig. 1)
Die vordere und hintere Befestigung besteht aus Rohren, die mit verschiedenen Höhenverstellungs-Löchem versehen sind, so dass sie ineinander, an verschiedenen Positionen durch einen Höhenverstellungs-Bolzen arretiert werden können.

### Oder Höhenverstellung mit Gewinde (Siehe Fig. 12)

Sie ist mit der Bauart RSP realisiert. (Siehe Fig. 1)
Die vordere und hintere Befestigung besteht aus zwei Rohren, die einseitig mit einem Feingewinde versehen sind, so dass sie ineinander verschraubt werden können. Die Arretierung an der Skibindungsmontage-Platte und am Ski ist zugleich die Höhenarretierung, indem die Rohre mit den Gewinden nicht mehr gedreht werden können.

### Oder Höhenverstellung mit Drehscheibe (Siehe Fig. 13)

Sie ist mit der Bauart RSP realisiert. (Siehe Fig. 1)
Bei dieser Variante ist ein Rohr mit einem Aussen-Gewinde vorgesehen. In der Skibindungsmontage-Platte ist eine Drehscheibe mit Innengewinde, so angebracht, dass diese für die Höhenverstellung gedreht werden kann.

### Oder Höhenverstellung mit Drehknopf (Siehe Fig. 14)

Sie ist mit der Bauart RSP realisiert. (Siehe Fig. 1)
Diese Variante weicht von der Variante Höhenverstellung mit Drehscheibe, (Siehe Zeichnung Nr.9) insofern ab, indem die Drehscheibe für die Höheneinstellung, mit einem Drehknopf ausgewechselt wird, der mit einem Seegering in der Skibindungsmontage-Platte befestigt wird.

### Oder Höhenverstellung mit Drehknopf (Siehe Fig. 15)

Sie ist mit der Bauart RSP realisiert. (Siehe Fig. 1)
Diese Variante weicht von der Variante Höhenverstellung mit Drehknopf, (Siehe Fig. 14) insofern ab, indem der Drehknopf innerhalb der Skibindungsmontage-Platte mit einem Seegering befestigt wird. Der Drehknopf wird über einen Exzenter arretiert. Die Befestigung auf dem Ski ist innen am Rohr angebracht.

Die Fig. 19, 20, 21 zeigen eine Variante in der, der Federdruck eingestellt werden kann. Hier erfolgt die Höheneinstellung über einen Stahlstift, mit dem man den Federweg begrenzt.

### Arretierung auf dem Ski

Die Arretierung auf dem Ski erfolgt bei den erwähnten Höhenvestellung-Varianten mit Laschen, wie in der Höhenversteltung mit Bolzen (Siehe Fig. 11), oder einem Befestigungsbock der innen am Rohr ist, (Siehe Fig. 12), oder einem runden Flansch, (Siehe Fig. 13), und Bolzen oder Schrauben oder Schnellverschluss, so dass sich die Rohre leicht neigen können. Dazu ist eine leichte Anfräsung an den Rohren vorgesehen. Der Fixpunkt wird dadurch definiert, dass man keine Anfräsung an den Rohren für das Neigen vorsieht.

### Oder Höhenverstellung mittels Scharnieren (Siehe Fig. 16)

Sie ist mit der Bauart RSP realisiert. (Siehe Fig. 1)
Die vorderen und hinteren Befestigungen bestehen aus Scharnieren aus Leichtmetall oder anderen Materialien, die an der Skibindungsmontage-Platte und am Ski so befestigt sind, dass diese mit Hilfe verschiedener Höhenversteltungs-Löchern an verschiedenen Positionen zusammengeschraubt werden können. Die Definition des Fixpunktes erfolgt über die Befestigung mit einem Winkel.

### Oder Höhenverstellung mit Scharnieren und Dämpfungseffekt mittels Schenkel- oder Druckfeder (Siehe Fig. 18)

Sie ist mit der Bauart RSP realisiert. (Siehe Fig. 1)
Die Scharnieren sind so angeordnet, dass sich die Skibindungsmontage-Platte in der Höhe bewegen kann. Die Höheneinstellung erfolgt über eine Höhen-Arretierungs-Schraube.

### Oder Höhenverstellung mittels einem Längenausgleichswagen und Stahlschrauben (Siehe Fig. 22)

Sie ist mit der Bauart LAW realisiert. (Siehe Fig. 2)
Die Höheneinstellung der Skibindungsmontage-Platte vorne oder hinten, erfolgt über Stahlschrauben, die in einem Längenausgleichswagen, über bewegliche Plättchen aus Leichtmetall oder anderen Materialien und Trägem auf Rollen geführt sind. Die Befestigung vorne und hinten am Ski, erfolgt über eine Befestigungs-Platte, oder mit Ensat-Büchsen, die direkt im Ski eingedreht sind und ein Innengewinde besitzen, oder über Kräfte-Übertragungs-Laschen. (Siehe Fig. 32, Kräfte-Übertragungs-System)

### Oder Höhenverstellung mittels einer starren Befestigung und Stahlschrauben (Siehe Fig. 24)

Sie ist mit der Bauart LAW realisiert. (Siehe Fig. 2)
Auf der Gegenseite des Längenausgleichswagens auf der Skibindungsmontage-Platte vorne oder hinten, erfolgt eine starre Befestigung mit Stahlschrauben, die so angebracht sind, dass sie über eine bewegliche Platte, dem Biegemoment des Skis nachgeben.

### Oder Höhenverstellung mittels einem Längenausgleichswagen und Kunststoffschrauben (Siehe Fig. 23)

Sie ist mit der Bauart LAW realisiert. (Siehe Fig. 2)
Die Höheneinstellung der Skibindungsmontage-Platte vorne oder hinten, erfolgt über Kunststoffschrauben, die eine leichte Elastizität verfügen und somit keinen beweglichen Teil im Längenausgleichswagen benötigen.

### Oder Höhenverstellung mittels einer starren Befestigung und Kunststoffschrauben (Siehe Fig. 24)

Sie ist mit der Bauart LAW realisiert. (Siehe Fig. 2)
Auf der Gegenseite des Längenausgleichswagens, auf der Skibindungsmontage-Platte vorne oder hinten, erfolgt eine starre Befestigung mit Kunststoffschrauben über eine Verstärkungs-Platte.

Durch die Befestigung der Skibindungsmontage-Platte mit Kunststoffschrauben vorne und hinten auf dem Ski, wird das Biegemoment des Skis ermöglicht Die Befestigungs-Schrauben können in allen Befestigungen, je nach Höheneinstellung ausgewechselt werden.

### 8. Beispiel

Die Skibindungsmontage-Platte ist mit einer Neigungswinkel-Verstellung ausgestattet. (Siehe Fig. 5)

### Neigungswinkel-Einstellung

Die Einstellung der Neigung erfolgt über die gleichen Mechanismen, wie in der Höhenverstellung beschrieben. Sie erfolgt indem, die Skibindungsmontage-Platte im vorderen Teil des Skis niedriger eingestellt wird.

### 9. Abhängiger Patentanspruch

Skibindungsmontage-Platte gemäss Anspruch 1 und Anspruch 2 und Anspruch 3, und oder Anspruch 4 und oder Anspruch 5 und oder Anspruch 6 und oder Anspruch 7 und oder Anspruch 8 dadurch gekennzeichnet, dass sie mit einem Dämpfungseffekt ausgestattet ist. (Siehe Fig. 6)

Das Dämpfungs-System wird in Leichtmetall oder Kunststoff oder aus anderen Materialien in folgenden Varianten angefertigt.

### Dämpfungseffekt mittels Feder und Luftzylinder (Siehe Fig. 17, 19, 20, 21)

Sie ist mit der Bauart RSP realisiert. (Siehe Fig. 1)
Die vordere und hintere Befestigung besteht aus zwei Rohren, die in der Grösse so sind, dass sie ineinander gesteckt werden können. Innerhalb der Rohre ist eine Druckfeder für die Dämpfung eingebaut. Das Dämpfungs-System kann zusätzlich mit einer Druckeintellung ausgerüstet sein. Um einem Rückschlagseffekt entgegen zu wirken, ist ein Ventil vorgesehen, das die Luft innerhalb der Rohre schnell austreten lässt, und dafür sorgt, dass die Luft bei der Entlastung, nur langsam in die Rohre einfliessen kann. Dieser Effekt kann auch über ein Expansions-Gefäss stattfinden, das mit Luft oder Oel funktioniert. Die Höheneinstellung erfolgt über Höhenarretierungs-Schrauben. An der Skibindungsmontage-Platte und an den Befestigungs-Laschen auf dem Ski, werden die Rohre mit einem Bolzen oder einer Schraube oder einem Schnellverschluss, so arretiert, dass sie sich leicht neigen können. Dazu ist eine leichte Anfräsung an den Rohren vorgesehen. Einer der vier Drehpunkte muss als Fixpunkt definiert werden, indem man keine Anfräsung für das Neigen vorsieht.

### Oder Dämpfungseffekt mittels Scharnieren und Schenkel- oder Druckfeder (Siehe Fig. 18)

Sie ist mit der Bauart RSP realisiert. (Siehe Fig. 1)
Die vordere Befestigung besteht aus Scharnieren, die so angeordnet sind, dass ein Fixpunkt D und ein Drehpunkt A gewährleistet sind. Die hintere Befestigung besteht aus Scharnieren, die am Ski und an der Skibindungsmontage-Platte so angeordnet sind, dass zusätzlich zu den Drehpunkten B und C, ein freier Drehpunkt entsteht Die Federung wird mit Hilfe von Schenkelfedern oder Druckfedern in den Scharnieren oder zwischen Ski und Skibindungsmontage-Platte ermöglicht.
Um einem Rückschlagseffekt entgegen zu wirken, kann ein Expansions-Gefäss eingesetzt werden, das mit Luft oder Oel funktioniert, oder ein Stossdämpfer.
Die Höheneinstellung erfolgt über Höhenarretierungs-Schrauben.

### Oder Dämpfungseffekt mit 4 Druckfedern (Siehe Fig. 22, 23, 24)

Sie ist mit der Bauart LAW realisiert. (Siehe Fig. 2)
Die Befestigung von Skibindungsmontage-Platte und Ski erfolgen wie bei der Höhenverstetlung beschrieben: (Siehe Fig. 22, 23, 24)
Höhenverstellung mittels einem Längenausgleichswagen und Stahlschrauben
Höhenverstellung mittels einer starren Befestigung und Stahlschrauben
Höhenverstellung mittels einem Längenausgleichswagen und Kunststoffschrauben
Höhenverstellung mittels einer starren Befestigung und Kunststoffschrauben
Die Schrauben besitzen jedoch einen Schaft, der im Längenausgleichswagen, respektive im der starren Befestigung so gelagert sind, dass ein Hub erlaubt wird. Die Schrauben werden mit Druckfedern bestückt. Um einer Verkantung im Hub entgegen zu wirken, werden zusätzlich Scharnieren oder Pantographe, quer zur Skirichtung, eingesetzt.
Um einem Rückschlagseffekt entgegen zu wirken, kann ein Expansions-Gefäss eingesetzt werden, das mit Luft oder Oel funktioniert, oder ein Stossdämpfer.
Die Höheneinstellung erfolgt über Höhenarretierungs-Schrauben.

### Oder Dämpfungseffekt mit Pantograph

Sie ist mit der Bauart RSP realisiert. (Siehe Fig. 1)
Die Befestigung vorne und hinten auf dem Ski erfolgt mit jeweils einem Pantographen, der quer zur Skirichtung eingebaut wird, so dass ein Fixpunkt und 3 Drehpunkte gewährleistet werden. Diese Pantographen werden mit Druck- oder Zugfedern bestückt.
Um einem Rückschlagseffekt entgegen zu wirken, kann ein Expansions-Gefäss eingesetzt werden, das mit Luft oder Oel funktioniert, oder ein Stossdämpfer.
Die Höheneinstellung erfolgt über Höhenarretierungs-Schrauben.

### 10. Beispiel

Die Skibindungsmontage-Platte ist sie als Standard-Ausführung hergestellt. (Siehe Fig. 7, 8)
Diese Ausführung kann in der Höhe und in der Neigung nicht eingestellt werden. Sie wird je nach Verwendung hergestellt. Im Weltcup sind zur Zeit 5.5 cm Höhe von Unterkant des Skis bis Unterkant des Skischuhs vorgeschrieben. Für den Carving-Bereich wird eine höhere Version in Betracht gezogen.
Sie ist mit einem 2-Punkt-Auflage-Arretierungs-System und einem Kräfte-Ausgleichs-System ausgestattet. Zusätzlich kann sie mit einem Dämpfungs-System bestückt werden. Sie ist mit oder ohne Längenausgleichs-Rollen ausgestattet .

### 11. Beispiel

Die Skibindungsmontage-Platte ist als Verstellbare-Ausführung hergestellt. (Siehe Fig. 1, 2)
Diese Ausführung kann in der Höhe, in der Neigung, und in der Länge eingestellt werden. Sie beinhaltet immer ein 2-Punkt-Auflage-Arretierungs-System, und kann je nach Verwendung mit einem Kräfte-Übertragungs-System oder einer Keilfunktion oder in Kombination mit beiden Systemen und einem Dämpfungs-System ergänzt werden.

### 12. Beispiel

Die Skibindungsmontage-Platte ist als Ausführung in Skibindung integriert hergestellt. (Siehe Fig. 9, 10)
Diese Ausführung ist gleich wie die Standard-Ausführung oder die verstellbare Ausführung, jedoch direkt in die Skibindung integriert. Die Skibindungsmontage-Platte ist zugleich die Führungsschiene für die Verstellung der Skibindung.

### 13. Beispiel

Die Skibindungsmontage-Platte und die Befestigungen sind auf dem Ski aus einem Stück, in Kunststoff oder anderen Materialien oder zusammen mit anderen Materialien hergestellt. Damit ist nicht gemeint, dass die Skibindungsmontage-Platte nicht aus mehreren Bestandteilen wie z.Bsp. Höhenverstellungsschrauben oder Längenausgleichwagen usw. besteht, sondern, dass sie mit den Arretierungsteilen auf dem Ski ein Kunststoffguss oder ein Guss aus anderen Materialien ist.

### 14. Beispiel

Die Skibindungsmontage-Platte ist als Ausführung für Snow-Boards hergestellt.

Diese Ausführung ist gleich wie die Standard-Ausführung oder die verstellbare Ausführung, jedoch der Breite des Snow-Boards angepasst.

### Bestandteilliste

- 1): Skiführungsdruckverstärker-Platte (Skibindungsmontage-Platte)
- 2): Rohre aus Leichtmetall oder Kunststoff
- 2.1): Rohre aus Leichtmetall oder Kunststoff mit Feingewinde.
- 2.2): Rohre aus Leichtmetall oder Kunststoff
- 2.3): Scharnieren aus Leichtmetall oder Kunststoff
- 3): Bolzen oder Schrauben
- 3.1): Höhenverstellungsbolzen
- 3.2): Höhenverstellungsloch
- 4): Befestigungslasche aus abgewinkeltem Leichtmetall oder U-Profil
- 4.1): Befestigungsscheibe aus Leichtmetall oder Kunststoff
- 4.2): Befestigung auf Ski im Innem vom Rohr
- 4.3): Das äussere Rohr muss unten geschlitzt sein
- 4.4): Am äusseren Rohr beidseitig Flansch abfräsen
- 5): Ski (jeder beliebige Typ)
- 6): Befestigungsschrauben
- 7): Gummi- oder Kunststoffring
- 8): Höhenarretierung mittels Leichtmetall oder Kunststoffrohr
- 8.1): Höhenverstellung
- 9): Druckfeder aus Federstahl
- 9.1): Schenkelfeder aus Federstahl
- 9.2): Druckeinstellung
- 9.3): Hub
- 10): Luftzylinder
- 10.1): Ventil
- 10.2): Kolben aus Leichtmetall oder Kunststoff
- 11): Winkelprofil aus Leichtmetall oder Kunststoff
- 12): Kunststoff-Einlage
- 13): Distanzscheibe
- 14): Drehknopf
- 15): Arretierungsschraube
- 16): Seegerring
- 17): Pressitz
- 18): Spannstift
- 18.1): Stahlstift rostfrei
- 19): Exzenter zur Arretierung des Drehknopfs
- 20): Kunststoffschraube
- 21): Keil
- 21.1): Keil ausgefahren
- 21.2): Keil normale Position
- 21.3): Keil auf Rollen
- 21.4): Keilweg ausgeschnitten
- 22): Fixpunkte
- 23): Zugfeder
- 24): Befestigung auf Ski
- 24.1): Befestigung auf Ski mit Stahlschrauben
- 24.2): Befestigungsplatte
- 24.3): Befestigungsschrauben auf Ski mit Höhenverstellung
- 25): Kräfteubertragungstasche
- 26): Längenausgleich
- 26.1): Längenausgleichswagen
- 27): Längenausgleich über Rollen
- 28): Kunststofflager
- 29): Skibindungskopf
- 30): Verbindung zu Fersenautomat
- 31): Fersenautomat
- 32): Verbindung zu Fersenautomat
- 33): Drehpunkt fix oder verstellbar auf Führungsschiene
- 34): Führungsschiene für die Verstellung der Skibindung
- 35): Rollen
- 36): Achsen
- 37): Vorne und hinten die gleichen Böckli
- 38): Träger
- 39): Bewegliche Plättchen
- 40): Bewegliche Platte
- 41): Starre Platte
- 42): Gelenk
- 43): Stellschraube
- 44): Verbindungsplatte
- 45): Leichtmetall oder Kunsstoffhülsen
- 46): Kunststoffbüchsen
- 47): Rundprofil
- 48): U-Profil
- 49): Weg für Panto-Schenkel eingeschnitten
- 50): Fixpunkt
- 51): Drehpunkte
- 52): Drehpunkte entsprechend dem Hebelgesetz
- 53): Konventionelle Bindung
- 54): Bindung mit Skiführungsdruckvrerstärker Platte
- 55): Kräfte-Übertragungs-System
- 56): Hubübersetzung
- 57): Längenausgleichswagen mit Befestigung auf Ski
- 58): Keilfunktionen
- 59): Drehscheibe

### Wichtige Punkte

- A): Drehpunkt A
- B): Drehpunkt B
- C): Drehpunkt C
- D): Fixpunkt D
- E): Freier Drehpunkt

### Texte

- T1: Die Länge der Kräfteübertragungslaschen, wird auf Grund des Kräfteverhältnisses, entsprechend dem Hebelgesetz definiert.
- T2: Das freie Biegemoment wird über die Kräfteübertragungsfunktion gewährleistet.
- T3: Ungünstiges Biegemoment
- T4: Das freie Biegemoment wird durch den Gegendruck F4 beeinträchtigt.
- T5: Günstiges Biegemoment
- T6: Stellschraube mittels Keil ausgefahren
- T7: Das freie Biegemoment wird durch den Keil, der entsprechend der Durchbiegung des Skis, je nach Kurve ausgefahren wird, gewährleistet
- T8: Vibrationsdämpfende Hebelwirkung
- T9: Eigenschaften: Bessere Skiführung, weniger Vibrationen, grössere Laufruhe

### Kräfte

- FD1: Vorderer Führungsdruckpunkt
- FD2: Hinterer Führungsdruckpunkt
- F3: Eigengewicht und Zentrifugalkraft F3 in der Kurve
- F4: Gegendruck
- F5: Resultierende Kraft F5 entsprechend dem Hebelgesetz, die den Gegendruck F4 entsprechend dem jeweiligen Radius der Kurve, aufhebt.
- F6: Kräfteeinwirkung F6 entsprechend der Kurve

## Patentansprüche

1. Schnittstellenvorrichtung zwischen einem Schuh und einem Skisportgerät (5), beinhaltend
eine Skiführungsdruckverstärkerplatte (1) zur Aufnahme des Schuhs, welche Skiführungsdruckverstärkerplatte (1) eine Plattenebene und eine in dieser Ebene verlaufende Längsrichtung definiert,
ein erstes und ein zweites Befestigungselement (2), welche in der Längsrichtung voneinander beabstandet und zur Herstellung je einer Verbindung mit dem Skisportgerät geeignet sind,
erste Verbindungsmittel (D) zur Herstellung einer Verbindung zwischen dem ersten Befestigungselement und der Skiführungsdruckverstärkerplatte, wobei diese Verbindung ein erstes Gelenk (A) beinhaltet,
zweite Verbindungsmittel (C) zur Herstellung einer Verbindung zwischen dem zweiten Befestigungselement und der Skiführungsdruckverstärkerplatte, wobei diese Verbindung ein zweites Gelenk (B) beinhaltet, und
Ausgleichsmittel (26) zum Ausgleich einer Distanzänderung zwischen dem ersten und dem zweiten Befestigungselement,
**gekennzeichnet durch**
Wirkmittel (21, 25, 55, 58), welche bei einer **durch** äussere Einflüsse bestimmten Biegung des Skisportgeräts derart auf das Skisportgerät einwirken, dass die Biegelinie des Skisportgerätteils unterhalb der Skiführungsdruckverstärkerplatte weitgehend erhalten bleibt, unabhängig von auf die Skiführungsdruckverstärkerplatte wirkenden Kräften.

2. Schnittstellenvorrichtung nach Anspruch 1, wobei die Wirkmittel als Mittel zur Umwandlung einer Auslenkung des Skisportgeräts aus seiner Ruhelage in eine Kraft zwischen der Skiführungsdruckverstärkerplatte und dem Skisportgerät ausgebildet sind.

3. Schnittstellenvorrichtung nach Anspruch 2, wobei die Wirkmittel als Mittel zur Umwandlung der durch die Ausgleichsmittel auszugleichenden Distanzänderung in eine Kraft zwischen der Skiführungsdruckverstärkerplatte und dem Skisportgerät ausgebildet sind.

4. Schnittstellenvorrichtung nach einem der vorangehenden Ansprüche, wobei die Wirkmittel eine Hubübersetzung beinhalten.

5. Schnittstellenvorrichtung nach Anspruch 1, wobei die Wirkmittel als Mittel zur Übertragung eines Drehmomentes von einem Skisportgerätbereich ausserhalb der Skiführungsdruckverstärkerplatte in einen Skisportgerätbereich unter der Skiführungsdruckverstärkerplatte ausgebildet sind.

6. Schnittstellenvorrichtung nach Anspruch 5, wobei die Wirkmittel als mindestens eine Lasche ausgebildet sind, welche zur Befestigung in Längsrichtung auf oder in dem Skisportgerät geeignet ist.

7. Schnittstellenvorrichtung nach einem der vorangehenden Ansprüche, wobei die Ausgleichsmittel als Führung, deren Führungsrichtung parallel zur Längsrichtung verläuft, ausgebildet sind.

8. Schnittstellenvorrichtung nach einem der vorangehenden Ansprüche, wobei ein Gelenk und die Ausgleichsmittel zusammen als gelenkige Führung ausgebildet sind.

9. Schnittstellenvorrichtung nach einem der vorangehenden Ansprüche, wobei die Ausgleichsmittel als zusätzliches Gelenk, welches mit dem ersten oder zweiten Gelenk zusammenwirkt, ausgebildet sind.

10. Schnittstellenvorrichtung nach einem der vorangehenden Ansprüche, wobei mindestens eines der Gelenke als Drehgelenk oder als elastisches Gelenk ausgebildet ist.

11. Schnittstellenvorrichtung nach einem der vorangehenden Ansprüche, wobei die Gelenke nur Drehungen um Achsen zulassen, welche parallel zur Plattenebene und senkrecht zur Längsrichtung liegen.

12. Schnittstellenvorrichtung nach einem der vorangehenden Ansprüche, wobei die Schnittstellenvorrichtung im Bereich mindestens eines der Befestigungselemente Mittel zur Verstellung der Höhe der Skiführungsdruckverstärkerplatte gegenüber dem Skisportgerät aufweist.

13. Schnittstellenvorrichtung nach einem der vorangehenden Ansprüche, wobei die Schnittstellenvorrichtung im Bereich mindestens eines der Befestigungselemente Mittel zur Verstellung des Neigungswinkels der Skiführungsdruckverstärkerplatte gegenüber dem Skisportgerät aufweist.

14. Schnittstellenvorrichtung nach einem der vorangehenden Ansprüche, wobei die Schnittstellenvorrichtung Mittel zur Verstellung der gegenseitigen Distanz der Befestigungselemente aufweist.

15. Schnittstellenvorrichtung nach einem der vorangehenden Ansprüche, wobei die Schnittstellenvorrichtung im Bereich mindestens eines der Befestigungselemente Mittel zur Federung zwischen der Skiführungsdruckverstärkerplatte und dem Skisportgerät aufweist, welche Federungsmittel vorzugsweise eine Druck- oder Zugfeder beinhalten.

16. Schnittstellenvorrichtung nach einem der vorangehenden Ansprüche, wobei die Schnittstellenvorrichtung im Bereich mindestens eines der Befestigungselemente Mittel zur Stossdämpfung zwischen der Skiführungsdruckverstärkerplatte und dem Skisportgerät aufweist, welche Stossdämpfungsmittel vorzugsweise einen Luft- oder Ölzylinder beinhalten.

17. Schnittstellenvorrichtung nach einem der vorangehenden Ansprüche, wobei die Skiführungsdruckverstärkerplatte Mittel zur Befestigung einer Bindung aufweist oder in eine Bindung integriert ist.

18. Schnittstellenvorrichtung nach einem der vorangehenden Ansprüche, wobei die Skiführungsdruckverstärkerplatte einen Bereich zur Aufnahme eines in Längsrichtung ausgerichteten Skischuhs aufweist und das erste Befestigungselement in einer Entfernung von 25-50 cm, gemessen nach vorn in Längsrichtung, von der Mitte des Aufnahmebereichs und das zweite Befestigungselement in einer Entfernung von 25-40 cm, gemessen nach hinten in Längsrichtung, von der Mitte des Aufnahmebereichs liegen.

19. Schnittstellenvorrichtung nach einem der vorangehenden Ansprüche, wobei die Skiführungsdruckverstärkerplatte einerseits und die Befestigungselemente und/oder die Ausgleichsmittel andererseits einstückig hergestellt sind.

20. Skisportgerät, beispielsweise Ski oder Snowboard, beinhaltend die Schnittstellenvorrichtung nach einem der vorangehenden Ansprüche.

21. Skisportgerät nach Anspruch 20, wobei mindestens eines der Gelenke, die Ausgleichsmittel und/oder die Wirkmittel im Skisportgerät integriert sind.

22. Skisportgerät nach Anspruch 20 oder 21, wobei die Wirkmittel im Skisportgerät integriert, und vorzugsweise als mindestens eine in Längsrichtung in dem Skisportgerät befestigte Lasche ausgebildet, sind oder als in Längsrichtung vermindert oder erhöht flexibler Bereich des Skisportgerätes ausgebildet sind.

23. Bindung für ein Skisportgerät, beinhaltend die Schnittstellenvorrichtung nach einem der Ansprüche 1-19.

## Claims

1. An interface device between a shoe and a ski sport apparatus (5), containing
a ski guide pressure intensifier plate (1) for receiving the shoe, said ski guide pressure intensifier plate (1) defining a plate plane and a longitudinal direction running in this plane,
a first and a second fastening element (2) which in the longitudinal direction are distanced from one another and are suitable for creating in each case a connection to the ski sport apparatus,
first connection means (D) for creating a connection between the first fastening element and the ski guide pressure intensifier plate, wherein this connection contains a first joint (A),
second connection means (C) for creating a connection between the second fastening element and the ski guide pressure intensifier plate, wherein this connection contains a second joint (B), and
compensation means (26) for compensating a distance change between the first and the second fastening element,
**characterised by**
action means (21, 25, 55, 58) which given a bending of the ski sport apparatus on account of external influences act on the ski sport apparatus in a manner such that the bending line of the ski sport apparatus part below the ski guide pressure intensifier plate remains largely intact, independent of the forces acting on the ski guide pressure intensifier plate.

2. An interface device according to claim 1, wherein the action means are designed as means for converting a deflection of the ski sport apparatus out of its idle position into a force between the ski guide pressure intensifier plate and the ski sport apparatus.

3. An interface device according to claim 2, wherein the action means are designed as means for converting the distance change to be compensated by the compensation means into a force between the ski guide pressure intensifier plate and the ski sport apparatus.

4. An interface device according to one of the preceding claims, wherein the action means contain a travel multiplication.

5. An interface device according to claim 1, wherein the action means are designed as means for transmitting a turning moment from a ski sport apparatus region outside the ski guide pressure intensifier plate into a ski sport apparatus below the ski guide pressure intensifier plate.

6. An interface device according to claim 5, wherein the action means are designed as at least one tab which is suitable for fastening in the longitudinal direction on or in the ski sport apparatus.

7. An interface device according to one of the preceding claims, wherein the compensation means are designed as a guide, whose guide direction runs parallel to the longitudinal direction.

8. An interface device according to one of the preceding claims, wherein a joint and the compensation means are designed together as a jointed guide.

9. An ice according to oneinterface dev of the preceding claims, wherein the compensation means are designed as an additional joint which cooperates with the first or second joint.

10. An interface device according to one of the preceding claims, wherein at least one of the joints is designed as a turning joint or an elastic joint.

11. An interface device according to one of the preceding claims, wherein the joints permit only rotations about axes which lie parallel to the plate plane and perpendicular to the longitudinal direction.

12. An interface device according to one of the preceding claims, wherein the interface device in the region of at least one of the fastening elements comprises means for adjusting the height of the ski guide pressure intensifier plate.

13. An interface device according to one of the preceding claims, wherein the interface device in the region at least of one of the fastening elements comprises means for adjusting the inclination angle of the ski guide pressure intensifier plate with respect to the ski sport apparatus.

14. An interface device according to one of the preceding claims, wherein the interface device comprises means for adjusting the mutual distance of the fastening elements.

15. An interface device according to one of the preceding claims, wherein the interface device in the region of at least one of the fastening elements comprises means for the resiliency between the ski guide pressure intensifier plate and the ski sport apparatus, said resiliency means preferably containing a compression or tension spring.

16. An interface device according to one of the preceding claims, wherein the interface device in the region of at least one of the fastening elements comprises means for shock absorbing between the ski guide pressure intensifier plate and the ski sport apparatus, said shock absorber means preferably containing an air or oil cylinder.

17. An interface device according to one of the preceding claims, wherein the ski pressure intensifier plate comprises means for fastening a binding or is integrated into a binding.

18. An interface device according to one of the preceding claims, wherein the ski guide pressure intensifier plate comprises a region for receiving a ski shoe aligned in the longitudinal direction and the first fastening element lies at a distance of 25-50 cm, measured forwards in the longitudinal direction, from the middle of the receiving region, and the second fastening element at a distance of 25-40 cm, measured to the rear in the longitudinal direction, from the middle of the receiving region.

19. An interface device according to one of the preceding claims, wherein the ski guide pressure intensifier plate on the one hand and the fastening elements and/or the compensation means on the other hand are manufactured as one piece.

20. A ski sport apparatus, for example ski or snow board, containing the interface device according to one of the preceding claims.

21. A ski sport apparatus according to claim 20, wherein at least one of the joints, the compensation means and/or the action means are integrated in the ski sport apparatus.

22. A ski sport apparatus according to claim 20 or 21, wherein the action means are integrated in the ski sport apparatus, and are preferably designed as at least one tab that is mounted in the ski sport apparatus in the longitudinal direction, or wherein the action means are designed as a region of the ski sport apparatus with a higher or lower flexibility.

23. Binding for a ski sport apparatus, comprising the interface device according to one of the claims 1-19.

## Revendications

1. Dispositif d'interface entre une chaussure et un équipement de ski (5) comprenant
une plaque de renforcement de la pression sur la partie de guidage du ski (1) pour la réception de la chaussure et cette plaque de renforcement de la pression sur la partie de guidage du ski (1) définit un plan de plaque et une direction de longueur passant dans ce plan,
un premier et un deuxième élément d'attache (2), lesquels sont distanciés l'un de l'autre dans le sens de la longueur et qui sont capables de produire chacun une liaison avec l'équipement de ski,
des premiers moyens de liaison (D) pour la production d'une liaison entre le premier élément d'attache et la plaque de renforcement de la pression sur la partie de guidage du ski, auquel cas cette liaison comprend une première articulation (A),
des deuxièmes moyens de liaison (C) pour la production d'une liaison entre le deuxième élément d'attache et la plaque de renforcement de la pression sur la partie de guidage du ski, auquel cas cette liaison comprend une deuxième articulation (B), et
des moyens de compensation (26) pour la compensation d'un changement de distance entre le premier et le deuxième élément d'attache,
**caractérisé par le fait que**
des moyens d'action (21, 25, 55, 58) qui agissent de telle manière sur l'équipement de sport, lors d'une flexion de l'équipement de sport déterminée par des influences extérieures, que la courbe de flexion élastique de la partie de l'équipement de sport au-dessous de la plaque de renforcement de la pression sur la partie de guidage du ski se préserve en grande partie, indépendamment des forces agissant sur la plaque de renforcement de la pression sur la partie de guidage du ski.

2. Dispositif d'interface selon la revendication 1, auquel cas les moyens d'action sont formés en tant que moyen pour la transformation d'une déviation de l'équipement de ski de sa position de repos en une force entre la plaque de renforcement de la pression sur la partie de guidage du ski et l'équipement de ski.

3. Dispositif d'interface selon la revendication 2, auquel cas les moyens d'action sont formés en tant que moyen pour la transformation du changement de distance en une force entre la plaque de renforcement de la pression sur la partie de guidage du ski et l'équipement de ski; ce changement de distance étant à compenser par les moyens de compensation.

4. Dispositif d'interface selon une des revendications précédentes, auquel cas les moyens d'action comprennent une transmission de l'élévation.

5. Dispositif d'interface selon la revendication 1, auquel cas les moyens d'action sont formés en tant que moyen pour la transmission d'un moment de rotation d'un secteur de l'équipement de ski en dehors de la plaque de renforcement de la pression sur la partie de guidage du ski dans un secteur de l'équipement de ski sous la plaque de renforcement de la pression sur la partie de guidage du ski.

6. Dispositif d'interface selon la revendication 5, auquel cas les moyens d'action sont formés au moins en tant qu'éclisse, laquelle est appropriée pour l'attache dans le sens de la longueur sur ou dans l'équipement de ski.

7. Dispositif d'interface selon une des revendications précédentes, auquel cas les moyens de compensation sont formés en tant que guidage dont leur direction de guidage passe parallèlement par rapport à la direction de la longueur.

8. Dispositif d'interface selon une des revendications précédentes, auquel cas une articulation et les moyens de compensation sont formés ensemble en tant que guidage articulé.

9. Dispositif d'interface selon une des revendications précédentes, auquel cas les moyens de compensation sont formés en tant que articulation additionnelle qui agît conjointement avec la première ou la deuxième articulation.

10. Dispositif d'interface selon une des revendications précédentes, auquel cas au moins une des articulations est formé en tant qu'articulation tournante ou comme articulation élastique.

11. Dispositif d'interface selon une des revendications précédentes, auquel cas les articulations ne permettent que des rotations autour des axes qui sont situés parallèlement par rapport au plan de la plaque et perpendiculairement par rapport à la direction de la longueur.

12. Dispositif d'interface selon une des revendications précédentes, auquel cas le dispositif d'interface présente, dans le secteur d'au moins un des éléments d'attache, des moyens visant le réglage de la hauteur de la plaque de renforcement de la pression sur la partie de guidage du ski par rapport à l'équipement de ski.

13. Dispositif d'interface selon une des revendications précédentes, auquel cas le dispositif d'interface présente, dans le secteur d'au moins un des éléments d'attache, des moyens visant le réglage de l'angle d'inclinaison de la plaque de renforcement de la pression sur la partie de guidage du ski par rapport à l'équipement de ski.

14. Dispositif d'interface selon une des revendications précédentes, auquel cas le dispositif d'interface présente des moyens de réglage de la distance réciproque des éléments d'attache.

15. Dispositif d'interface selon une des revendications précédentes, auquel cas le dispositif d'interface présente, dans le secteur d'au moins un des éléments d'attache, des moyens visant une suspension élastique entre la plaque de renforcement de la pression sur la partie de guidage du ski et l'équipement de ski, et ces moyens de suspension à ressorts comprennent de préférence un ressort de pression ou un ressort de traction.

16. Dispositif d'interface selon une des revendications précédentes, auquel cas le dispositif d'interface présente, dans le secteur d'au moins un des éléments d'attache, des moyens pour un système amortisseur entre la plaque de renforcement de la pression sur la partie de guidage du ski et l'équipement de ski, ces moyens amortisseurs comprennent de préférence un cylindre à air ou un cylindre à huile.

17. Dispositif d'interface selon une des revendications précédentes, auquel cas la plaque de renforcement de la pression sur la partie de guidage du ski présente des moyens visant l'attache d'une fixation ou est intégrée dans une fixation.

18. Dispositif d'interface selon une des revendications précédentes, auquel cas la plaque de renforcement de la pression sur la partie de guidage du ski présente un secteur pour la réception d'une chaussure de ski alignée dans le sens de la longueur et le premier élément d'attache se situe dans une distance de 25-50 cm, mesurée vers l'avant dans la direction de la longueur à partir du milieu du secteur de logement et le deuxième élément d'attache se situe dans une distance de 25-40 cm, mesurée vers l'arrière dans la direction de la longueur à partir du milieu du secteur de logement.

19. Dispositif d'interface selon une des revendications précédentes, auquel cas la plaque de renforcement de la pression sur la partie de guidage du ski d'une part et les éléments d'attache et/ou les moyens de compensation d'autre part sont fabriqués en une seule pièce.

20. Equipement de ski, par exemple ski ou snowboard, comprenant le dispositif d'interface selon une des revendications précédentes.

21. Equipement de ski selon la revendication 20, auquel cas au moins une des articulations, les moyens de compensation et/ou les moyens d'action sont intégrés dans l'équipement de ski.

22. Equipement de ski selon la revendication 20 ou 21, auquel cas les moyens d'action sont intégrés dans l'équipement de ski et de préférence sont formés au moins en tant qu'éclisse fixée dans l'équipement de ski dans la direction de la longueur ou sont formé en tant que secteur à flexibilité réduite ou rehaussée dans la direction de la distance de l'équipement de ski.

23. Fixation pour un équipement de ski, comprenant le dispositif d'interface selon une des revendications de 1 à 19.
